# EUROPÄISCHE PATENTSCHRIFT

(11) **EP 0 177 860 B1**
(45) Veröffentlichungstag und Bekanntmachung des Hinweises auf die Patenterteilung: **20.12.1989**
(21) Anmeldenummer: 85112273.9
(22) Anmeldetag: 27.09.1985
(51) Int. Cl.: F01P 11/18, F01P 11/14

(54) **Vorrichtung zum Absichern des Kühlmittelkreislaufs eines Verbrennungsmotors**
Device for securing a cooling circuit of an internal-combustion engine
Dispositif pour protéger le circuit de refroidissement d'un moteur à combustion interne

(30) Priorität: 06.10.1984 DE 3436702
(43) Veröffentlichungstag der Anmeldung: 16.04.1986
(73) Patentinhaber: Behr GmbH & Co., D-70469 Stuttgart (DE)
(72) Erfinder: Martin, Hans, Dipl.-Ing., D-7000 Stuttgart 1 (DE)
(74) Vertreter: Dauster, Hanjörg, Dipl.-Ing.

(56) Entgegenhaltungen:
- DE-A- 2 104 071
- DE-A- 2 509 995
- DE-A- 3 045 357
- DE-A- 3 143 749
- FR-A- 644 445
- FR-A- 1 014 869
- FR-A- 2 439 922
- FR-A- 2 476 790
- GB-A- 1 488 484
- US-A- 1 531 579
- US-A- 1 541 073

## Beschreibung

Die Erfindung betrifft eine Vorrichtung zum Absichern des Kühlmittelkreislaufes eines Verbrennungsmotors, insbesondere eines Kraftfahrzeugverbrennungsmotors, entsprechend dem Oberbegriff von Patentanspruch 1.

Es ist allgemein üblich, den Kühlmittelkreislauf auf einen Öffnungsdruck von etwa 1,1 bar bis 1,15 bar abzusichern. Überschreitet der Druck in dem Kühlmittelkreislauf diesen Wert, so können über Überdruckventile Kühlmittel, Gase oder Wasserdampf auftreten. Wird ein Verbrennungsmotor über eine gewisse Zeit betrieben, dadurch erhitzt und anschließend abgestellt, so kann durch örtliche Überhitzung, zum Beispiel an den Zylinderköpfen, Dampf in dem Kühlmittelkreislauf entstehen. Wenn die Kühlmittelzirkulation nach Abschalten des Verbrennungsmotors unterbrochen ist, kann der entstehende Dampf sich nicht abscheiden. Diese Dampfbildung bewirkt eine Volumensvergrößerung, die dazu führen kann, daß Kühlmittel über ein Überdruckventil ausgeworfen wird. Dieses ausgeworfene Kühlmittel steht dann für den Normalbetrieb nicht mehr zur Verfügung. Um einen derartigen Kühlmittelauswurf nach Abstellen des Verbrennungsmotors zu verhindern, wäre es möglich, den Kühlwasserkreislauf auf einen höheren Öffnungsdruck einzustellen. Dies würde jedoch im Normalbetrieb zu einer unerwünschten Erhöhung der Beanspruchung der Teile des Kühlsystems führen.

Es war eine Vorrichtung zum Absichern des Kühlkreislaufes eines Verbrennungsmotors bekannt (DE-3 143 749 A1), bei welcher im oberen Bereich eines Kühlmittel führenden Behälters zwei Überdruckventile angeordnet sind. Eines der Überdruckventile ist auf einen niedrigeren Öffnungsdruck, dem Betriebsdruck, und das andere Überdruckventil auf einen erhöhten Öffnungsdruck eingestellt. Bei dieser Bauart wird vorgesehen, daß dem auf den Betriebsdruck eingestellten Überdruckventil ein Magnetventil vorgeschaltet ist, das beim Einschalten des Motors geöffnet und bei Abschalten des Motors geschlossen wird. Durch das Ein- und Abschalten des Motors wird somit über das zusätzliche Magnetventil eine Umstellung von Betriebsdruck auf den erhöhten Öffnungsdruck bewirkt.

Es war auch bekannt (GB-1 488 484 A) in einem Einfüllstutzen ein Schwimmerventil vorzusehen, die Verschlußkappe des Einfüllstutzens mit einem Überdruckventil zu versehen und zusätzlich ein weiteres Überdruckventil oberhalb des Schwimmerventils in dem Einfüllstutzen anzubringen. Wenn bei dieser Bauart der Flüssigkeitsspiegel derart ansteigt, daß das Schwimmerventil schließt, so werden die beiden Überdruckventile in Reihe geschaltet, so daß sich ein erhöhter Öffnungsdruck einstellt, der aus der Addition der beiden Öffnungsdrücke der Überdruckventile gebildet wird.

Es war auch bekannt (US-1 541 073 A), ein Überdruckventil im Einfüllstutzen eines im Kühlmittelkreislauf angeordneten Behälters anzuordnen, dem ein Schwimmerventil vorgeschaltet ist. Zusätzlich war bei dieser Bauart ein weiteres Überdruckventil vorhanden, das nicht von dem Schwimmerventil verschließbar ist. Bei einem übermäßigen Flüssigkeitsanstieg in dem Behälter verschließt somit das Schwimmerventil eines der beiden Überdruckventile, während das andere in Funktion bleibt.

Der Erfindung liegt die Aufgabe zugrunde, eine Vorrichtung entsprechend dem Oberbegriff des Patentanspruches 1 so auszubilden, daß eine einfache Konstruktion mit hoher Funktionssicherheit erhalten wird, bei der während der Abstellphase des Verbrennungsmotors ein Kühlmittelauswurf weitgehend verhindert werden kann.

Diese Aufgabe wird durch die Merkmale des kennzeichnenden Teils des Patentanspruches 1 gelöst.

Das in den Schwimmer eingebaute Überdruckventil ist mit dem ersten Überdruckventil in Reihe geschaltet. Es ergibt sich dadurch eine Druckaddition zwischen den Öffnungsdrücken der beiden Überdruckventile, so daß das zweite Überdruckventil nur auf die Differenz zwischen dem Öffnungsdruck des ersten Überdruckventils und dem gewünschten erhöhten Öffnungsdruck ausgelegt werden muß. Bei einer Dampfbildung während der Abstellphase des Verbrennungsmotors, d.h. wenn die Gefahr eines Kühlmittelauswurfs besteht, ist der Kühlmittelkreislauf somit über die addierten Öffnungsdrücke abgedichtet. Da der Schwimmer in einem Käfig geführt ist, bewegt sich dieser in einer definierten Bahn, so daß auch die Wirkung des zweiten Überdruckventils immer aufrechterhalten wird.

In weiterer Ausgestaltung der Erfindung wird vorgesehen, daß der Schwimmer mit dem zweiten Überdruckventil und dem Käfig als ein in eine Öffnung des Behälters dichtend einsetzbarer, die Zuführung zu dem ersten Überdruckventil enthaltender Einsatz ausgebildet ist. Dieser Einsatz bildet eine vormontierbare Baueinheit, die als Ganzes in den Behälter eingesetzt wird.

In weiterer Ausgestaltung der Erfindung wird vorgesehen, daß der Einsatz in einen Einfüllstutzen des Behälters eingesetzt ist und einen Ventilsitz für den mittels eines Renkverschlusses gehaltenen Ventilteller des ersten Überdruckventils aufweist. Damit wird eine Baueinheit aus beiden Überdruckventilen geschaffen, die als solche an dem Behälter angebracht wird. Der Einfüllstutzen des Behälters kann dann eine relativ einfache Gestaltung erfahren.

In weiterer Ausgestaltung der Erfindung wird vorgesehen, daß der Einsatz einen an die Zuführung zu dem ersten Überdruckventil anschließenden rohrförmigen Ansatz aufweist, in welchem der Schwimmer mit Spiel geführt ist und dessen in den Behälter weisendes Ende durch axiale Schlitze in einzelne Schenkel unterteilt ist. Auf diese Weise wird einerseits ein einfacher Käfig für die Führung des Schwimmers erhalten, während andererseits eine Überfüllsicherung für den Behälter geschaffen wird. Solange der Schwimmer sich im Bereich der Schlitze des Ansatzes befindet, ist ein relativ großer Öffnungsquerschnitt zu dem Behälter frei, durch den das Kühlmittel eingefüllt werden kann. Wenn der Schwimmer mit steigendem Flüssigkeitsniveau in den ungeschlitzten Bereich des Ansatzes gelangt, ist nur noch ein geringer freier Querschnitt vorhanden, so daß eine weitere Nachfüllung von Kühlmittel zumindest stark behindert wird.

In vorteilhafter Ausgestaltung der Erfindung wird vorgesehen, daß die Schenkel des Ansatzes an ihren freien Enden mit radial nach innen gerichteten Anschlägen versehen sind. Die Schenkel werden bei dem Einführen des Schwimmers leicht elastisch aufgespreizt und sichern nach dem Einführen des Schwimmers dessen unterste Stellung. Der Schwimmer läßt sich somit in einfacher Weise mit dem Einsatz zu einer Baueinheit zusammenfügen.

In weiterer Ausgestaltung der Erfindung wird eine den Schwimmer umgehende Drosselöffnung von dem Innenraum des Behälters vor das erste Überdruckventil geführt. Hiermit wird erreicht, daß bei Überfüllung des Kühlmittelkreislaufes sich der Druck im Kühlwasserkreislauf über einen vorbestimmbaren Zeitraum auf den Öffnungsdruck des ersten Überdruckventils abbauen kann, so daß auch bei einer Überfüllung der Kühlmittelkreislauf nicht über längere Zeit dem erhöhten Druck ausgesetzt ist. Der Querschnitt der Drosselöffnung wird so gewählt, daß durch die Drosselöffnung hindurch bei einer Normalbefüllung während der Abstellphase des Motors kein Kühlmittelauswurf eintritt. Bei einer ersten Ausführungsform ist der Eintritt der Drosselöffnung im Bereich der höchsten Stelle des Behälters angeordnet. Dadurch wird der überhöhte Druck durch Austritt von Gas oder Wasserdampf abgebaut. Bei einer anderen Ausführungsform der Erfindung ist vorgesehen, daß der Eintritt der Drosselöffnung an einer in das Kühlwasser eintauchenden Stelle angeordnet ist. Dadurch wird erreicht, daß der Druck durch Auswurf von Kühlmittel abgebaut wird, wobei allerdings nur die durch eine gegebenenfalls vorhandene Überfüllung gegebene Kühlmittelmenge ausgeworfen wird.

Weitere Merkmale und Vorteile der Erfindung ergeben sich aus der nachfolgenden Beschreibung der in der Zeichnung dargestellten Ausführungsform und der Unteransprüche.
Fig. 1 zeigt eine schematische Darstellung eines Kühlmittelkreislaufes eines Verbrennungsmotors eines Kraftfahrzeuges mit einem an der höchsten Stelle des Systems angeordneten Ausgleichsbehälter und
Fig. 2 einen Schnitt in größerem Maßstab durch den Ausgleichsbehälter der Fig. 1, der mit einer erfindungsgemäßen Vorrichtung ausgerüstet ist.

In Fig. 1 ist ein Verbrennungsmotor 1 dargestellt, der eine interne Kühlmittelführung besitzt. Als Kühlmittel wird üblicherweise Wasser verwendet, das mit einem Frostschutzmittel versehen ist. Mit der Kühlmittelführung des Verbrennungsmotors 1 ist ein Kühler über Leitungen verbunden, in welchen eine Kühlmittelpumpe 2 angeordnet ist. Die Kühlmittelpumpe 2 fördert das Kühlmittel zu dem Verbrennungsmotor 1, aus welchem es in Richtung des Pfeiles A zu dem Kühler 3 abströmt. Vor dem Kühler 3 ist eine Kurzschlußleitung 5 angeordnet, die über ein Thermostatventil 4 mit der Zuleitung zu dem Verbrennungsmotor 1 verbunden ist. Im Nebenstrom zwischen dem Kühler 3 und der Kühlmittelpumpe 2 ist ein Ausgleichsbehälter 6 angeordnet, der an der höchsten Stelle des Kühlmittelkreislaufes liegt. Der Zulauf 11 des Ausgleichsbehälters 6 ist über eine Leitung 31 mit dem höchsten Punkt des Kühlers 3 verbunden. Der Ablauf 10, des Ausgleichsbehälters 6 ist über eine Leitung 30 an die Saugseite der Kühlmittelpumpe 2 angeschlossen. In dem Ausgleichsbehäh ter 6 wird das Kühlmittel entgast, d.h. die in dem Kühlmittel enthaltenen Dampf- oder Gaseinschlüsse gelangen in einer Emulsion in den Ausgleichsbehälter 6, in welchem sie ggf. aus dem Kühlmittel abgeschieden werden und über einen Überlauf 8 austreten können.

Der Kühlmittelkreislauf ist durch zwei Überdruckventile 16 und 21 auf vorgegebene Öffnungsdrücke gegen Überdruck abgesichert. Das Überdruckventil 16 ist im Normalbetrieb in Funktion und ist beispielsweise auf einen Öffnungsdruck _{P1} von etwa 1,15 bar eingestellt. Das Überdruckventil 21, das nur bei bestimmten Betriebszuständen in Funktion tritt, ist auf einen höheren Öffnungsdruck _{P2} eingestellt, der beispielsweise 1,5 bis 1,6 bar betragen kann. Bei dem dargestellten Ausführungsbeispiel ist die die beiden Überdruckventile 16 und 21 enthaltende Überdrucksicherung an dem Ausgleichsbehälter 6 angeordnet. Es ist selbstverständlich auch möglich, diese an einer anderen Stelle des Kühlmittelkreislaufes vorzusehen, insbesondere an der Oberseite des Kühlers 3, beispielsweise wenn kein gesonderter Ausgleichsbehälter 6 in dem Kühlmittelkreislauf vorgesehen wird.

In den Einfüllstutzen 12 des Ausgleichsbehälters 6 ist ein die beiden Überdruckventile 16 und 21 enthaltender Einsatz 30 eingesteckt, der eine im wesentlichen zylindrische Außenkontur hat. Der Einsatz 30 umgreift mit einem Flansch 32 den Rand des Flansches 33 des Einfüllstutzens 12 und ist an diesem rastend gesichert. Zur Abdichtung sind zwischen dem Einfüllstutzen 12 und dem Einsatz 30 wenigstens zwei Dichtungsringe 39 angeordnet. An dem Flansch 32 des Einsatzes 30 ist lösbar ein sogenannter Renkverschluß 31 angebracht, der einen Ventilteller 13 des ersten Überdruckventils 16 trägt. Der Ventilteller 13 ist in axialer Richtung verschiebbar auf einem Bolzen 40 des Renkverschlusses 31 geführt und mittels einer Druckfeder 14 belastet. Dem Ventilteller 13 ist ein Ventilsitz 15 zugeordnet, der von einem verengten Absatz des Einsatzes 30 gebildet wird. Außerhalb des Ventilsitzes 15 ist der Einsatz 30 mit mehreren axial gerichteten Öffnungen 41 verbunden, die zu einem ringnutförmigen umlaufenden Kanal 42 führen, an den der Überlauf 8 anschließt, der an dem Einfüllstutzen 12 angebracht ist. Die Druckfeder 14 des ersten Überdruckventils 16 ist auf einen Öffnungsdruck im Bereich von etwa 1,15 bar ausgelegt. Dieses Überdruckventil 16 ist im Normalbetrieb des Verbrennungsmotors 1 in Funktion, d.h. der Kühlmittelkreislauf ist auf einen Überdruck von etwa 1,15 bar ausgelegt. Tritt ein höherer Überdruck auf, so öffnet das Überdruckventil 16, so daß über die Verbindungsöffnungen 41, den Kanal 42 und den Überlauf 8 in dem Kühlmittel eingeschlossenes Gas oder Wasserdampf austreten können.

Der Einsatz 30 ragt mit einem rohrförmigen Ansatz 18 in den Ausgleichsbehälter 6 hinein. Der in seinem oberen Bereich geschlossene Ansatz 18 ist in seinem unteren Bereich durch axiale Schlitze in einzelne Schenkel 34 unterteilt. In den Ansatz 18 ist ein Schwimmer 19 eingesetzt, der unter elastischen Aufweiten der Schenkel 34 eingeführt werden kann. Die Enden der Schenkel 34 sind mit radial gerichteten Anschlägen 35 versehen, die ein Herausfallen des Schwimmers 19 verhindern. Der rohrförmige Ansatz 19 ist nach oben durch einen Ventilsitz 27 begrenzt, der einen geringeren Durchmesser als der rohrförmige Ansatz 18 aufweist. Der Ventilsitz 27 befindet sich an einer als zylindrischer Kanal ausgebildeten Zuführung zu dem Ventilsitz 15 des ersten Überdruckventils 16. Dem Ventilsitz 27 ist als Ventilteller der Schwimmer 19 zugeordnet, dessen Oberseite mit einer Dichtungsscheibe 26 versehen ist:

Der Schwimmer 19 ist als ein walzenförmiger Hohlkörper ausgebildet, der nach außen dicht verschlossen ist. Falls die Gefahr von Undichtheiten besteht, so ist es zweckmäßig, innerhalb des Hohlkörpers des Schwimmers 19 Auftriebskörper vorzusehen, die beispielsweise aus einem Schaumstoff bestehen. Der Schwimmer 19 enthält ein zweites Überdruckventil 21, das eine Verbindung zwischen den Innenraum des Ausgleichsbehälters 6 und dem ersten Überdruckventil 16 freigibt oder absperrt. Dieses Überdruckventil 21 besitzt einen Ventilteller 23, dessen abgekanteter Rand von außen an der Dichtungsscheibe 26 anliegt, die an der Oberseite des Schwimmers 19 angeordnet ist. Der Schwimmer 19 ist mit einem durchlaufenden Kanal 24 versehen, dem eine Öffnung der Dichtungsscheibe 26 zugeordnet ist und die von dem Ventilteller 23 verschlossen wird. An dem Ventilteller 23 ist ein Ansatz 36 angebracht, der durch den Kanal 24 des Schwimmers hindurchgeführt ist und an dessen aus der anderen Seite des Schwimmers herausragendes Ende eine kegelförmige Schließfeder 22 angreift, die an einem an dem Ansatz 36 angebrachten Sicherungsring 43 abgestützt ist. Das andere Ende der Schließfeder 22 stützt sich an der Unterseite des Schwimmers 19. An der Oberseite und der Unterseite des Schwimmers 19 sind nach innen in den Kanal 24 ragende Stege angebracht, die zur Radialführung des Ansatzes 36 dienen.

Der in dem Ansatz 18 des Einsatzes 30 geführte Schwimmer 19 hat zwei Funktionen. In der einen Funktion dient er als Überfüllsicherung. Mit der Linie 17a ist das Flüssigkeitsniveau angedeutet, bis zu welchem der Kühlmittelkreislauf in kaltem Zustand befüllt werden soll. Bis zu diesem Flüssigkeitsniveau 17a befindet sich der Schwimmer 19 in der untersten Stellung, in welcher er auf den Anschlägen 35 aufliegt. Die Axialschlitze des Ansatzes 18 sind so bemessen, daß sie ausreichend länger sind, als die Höhe des Schwimmers 19, so daß sie einen ausreichenden Querschnitt freigeben, wenn bei abgenommenem Renkverschluß 31 über den Einsatz 30 Kühlmittel nachgefüllt wird. Steigt das Kühlmittel in dem Ausgleichsbehälter 6 über das Niveau 17a an, so wird der Schwimmer 19 angehoben und gelangt mit seinem oberen Rand in den nicht mehr geschlitzten Bereich des rohrförmigen Ansatzes 18. Damit wird der Zuströmquerschnitt zu dem Ausgleichsbehälter 6 auf das Spiel zwischen dem oberen Rand des Schwimmers 19 und dem Ansatz 18 beschränkt, so daß er damit wesentlich verkleinert ist. Es sammelt sich bei einem weiteren Nachfüllen Kühlmittelflüssigkeit in der Zuführung oberhalb des Schwimmers an, bis die Kühlflüssigkeit über den Überlauf 8 abläuft. Dies ist auch bei wenig sorgfältiger Bedienung ein ausreichend sicheres Anzeichen dafür, daß die weitere Zufuhr von Kühlmittel unterbrochen werden sollte. Das Spiel zwischen dem Schwimmer 19 und dem Ansatz 18 ist jedoch noch groß genug, so daß eine einwandfreie Entgasung über das erste Überdruckventil 16 erfolgen kann. Durch den rohrförmigen, in den Ausgleichsbehälter 6 hineinragenden Ansatz 18 wird darüberhinaus sichergestellt, daß auf jeden Fall in dem oberen Bereich des Ausgleichsbehälters 6 ein Luftpolster vorhanden ist.

Der Kühlmittelkreislauf ist so ausgelegt, daß sich aufgrund der Erwärmung des Kühlmittels das erhöhte Kühlmittelniveau 17b einstellt, bei welchem sich der Schwimmer 19 noch in ausreichendem Abstand zu dem Ventilsitz 27 befindet. In diesem Betriebszustand ist nur das erste Überdruckventil 16 in Funktion, d.h. der Kühlmittelkreislauf ist auf den Öffnungsdruck dieses Überdruckventils 16 abgesichert.

Wenn der Verbrennungsmotor 1 nach einem Betrieb, insbesondere nach einem Betrieb mit erhöhter Leistungsabgabe, wie einer Bergfahrt o.dgl., abgestellt wird, so wird die Kühlmittelzirkulation unterbrochen. Es besteht dann die Gefahr, daß sich an überhitzten Stellen innerhalb der Kühlmittelführung des Verbrennungsmotors Dampfblasen ausbilden, die zu einer Volumensvergrößerung des Kühlmittels in dem Kühlmittelkreislauf führen. Das Kühlmittel steigt dann in dem Ausgleichbehälter 6 auf ein erhöhtes Niveau an, das beispielsweise mit der Linie 17c dargestellt ist. Der Schwimmer 19 wird dann soweit nach oben bewegt, daß er sich mit seiner Dichtungsscheibe 26 gegen den Ventilsitz 27 anlegt. Damit wird das Überdruckventil 16 von dem Kühlmittelkreislauf abgetrennt, so daß es außer Funktion ist. Der mögliche Überdruck in dem Kühlmittelkreislauf wird dann nicht mehr von dem Überdruckventil 16 begrenzt. Durch das Absperren des ersten Überdruckventils 16 wird damit verhindert, daß bei einer weiteren Volumensvergrößerung aufgrund von Dampfblasenbildungen o.dgl. Kühlmittel über das erste Überdruckventil 16 ausgeworfen wird. Es kann sich innerhalb des Kühlmittelkreislaufes ein höherer Überdruck einstellen, der dazu führt, daß eine weitere Dampfblasenbildung eingeschränkt wird. Der dabei mögliche Überdruck wird von dem zweiten Überdruckventil 21 bestimmt, das auf einen entsprechenden Öffnungsdruck ausgelegt ist. Da das erste Überdruckventil 16 und das zweite Überdruckventil 21 in Reihe hintereinander angeordnet sind, wird dieser Öffnungsdruck aus der Addition der Öffnungsdrücke des ersten Überdruckventils 16 und des zweiten Überdruckventils 21 bestimmt. Wenn beispielsweise für den geschilderten Zustand nach dem Abstellen des Verbrennungsmotors ein Überdruck von 1,6 bar zugelassen werden soll und das erste Überdruckventil auf einen Öffnungsdruck von 1,5 bar ausgelegt ist, so wird dann das zweite Überdruckventil 21 auf einen Öffnungsdruck von 0,45 bar durch entsprechende Bemessung der Schließfeder 22 ausgelegt.

Um zu verhindern, daß bei einer Überfüllung des Kühlmittelkreislaufes, bei welcher sich der Schwimmer 19 in der dargestellten, das Überdruckventil 16 außer Funktion setzenden Stellung befindet, über einen längeren Zeitraum der erhöhte Überdruck in dem Kühlmittelkreislauf herrscht, ist eine Drosselöffnung 28 vorgesehen, die unter Umgehung des Schwimmers 19 und des zweiten Überdruckventils 21 den Innenraum des Ausgleichsbehälters 6 mit dem ersten Überdruckventil 16 verbindet. Diese Drosselöffnung besteht bei der dargestellten Ausführungsform aus einem den Ventilteller 23 und den Ansatz 36 durchdringenden Kanal 28. Der Querschnitt dieser Drosselöffnung, d. h. des Kanals 28, ist derart bemessen, daß durch diese hindurch in der Abstellphase bei der Gefahr einer Dampfblasenbildung kein Kühlmittel ausgeworfen wird, jedoch nach einem vorbestimmten Zeitraum die Druckreduzierung auf den Öffnungsdruck des ersten Überdruckventils 16 sichergestellt ist. Bei einer Überfüllung taucht der Ansatz 36 mit dem als Drosselöffnung dienenden Kanal 28 in die Kühlflüssigkeit ein, so daß der mögliche Druckabbau durch Auswurf von Kühlmittel bewirkt wird, wodurch die Überfüllung reduziert wird.

In Abwandlung der erläuterten Ausführungsform wird vorgesehen, daß eine Drosselöffnung 37, die in Fig. 2 gestrichelt dargestellt ist, durch den Einsatz 30 direkt von der höchsten Stelle des Ausgleichsbehälters 6 zu dem Bereich vor dem ersten Überdruckventil 16 geführt wird. In diesem Fall erfolgt der Druckabbau bei einer Überfüllung durch Entweichen von Dampf oder Gas oder Luft über diese Drosselöffnung 37.

## Patentansprüche

1. Vorrichtung zum Absichern des Kühlmittelkreislaufes eines Verbrennungsmotors, insbesondere eines Kraftfahrzeugverbrennungsmotors, die von einem Betriebsdruck auf einen erhöhten Öffnungsdruck umschaltbar ist, und die einen Kühlmittel führenden Behälter (6) aufweist, in dessen oberem Bereich ein erstes, auf einen ersten Öffnungsdruck eingestelltes Überdruckventil (16) und ein zweites, auf einen zweiten Öffnungsdruck eingestelltes Überdruckventil (21) angeordnet sind, wobei in dem Behälter (6) ein Schwimmerventil (19, 27) angeordnet ist, das bei einem übermäßigen Ansteigen des Kühlmittelstandes des Behälters (16) die Zuführung von dem Behälter (6) zu dem ersten Überdruckventil (16) sperrt und die beiden Überdruckventile (16, 21) in Reihe schaltet, dadurch gekennzeichnet, daß das zweite Überdruckventil (21) in den Schwimmer (19) eingebaut ist, der in einem im Behälter (6) angeordneten Käfig (18) geführt ist.

2. Vorrichtung nach Anspruch 1, dadurch gekennzeichnet, daß der Schwimmer (19) mit dem zweiten Überdruckventil (21) und dem Käfig (18) als ein in eine Öffnung des Behälters (6) dichtend einsetzbarer, die Zuführung zu dem ersten Überdruckventil (16) enthaltender Einsatz (30) ausgebildet ist.

3. Vorrichtung nach Anspruch 2, dadurch gekennzeichnet, daß der Einsatz (30) in einen Einfüllstutzen (12) des Behälters (6) eingesetzt ist und einen Ventilsitz (15) für den mittels eines Renkverschlusses (31) gehaltenen Ventilteller (13) des ersten Überdruckventils (16) aufweist.

4. Vorrichtung nach Anspruch 2 oder 3, dadurch gekennzeichnet, daß der Einsatz (30) mit einem Flansch (32) an einem Flansch (33) des Einfüllstutzens (12) des Behälters (6) befestigt ist.

5. Vorrichtung nach Anspruch 4, dadurch gekennzeichnet, daß der Flansch (32) des Einsatzes (30) den Rand des Flansches (33) des Einfüllstutzens (12) formschlüssig umgreift.

6. Vorrichtung nach einem der Ansprüche 1 bis 5, dadurch gekennzeichnet, daß der Einsatz (30) einen an die Zuführung zu dem ersten Überdruckventil (16) anschließenden, rohrförmigen Ansatz (18) aufweist, in welchem der Schwimmer (19) mit Spiel geführt ist und dessen in den Behälter (6) weisendes Ende durch axiale Schlitze in einzelne Schenkel (34) unterteilt ist.

7. Vorrichtung nach Anspruch 6, dadurch gekennzeichnet, daß die Schenkel (34) des Ansatzes (18) an ihren freien Enden mit radial nach innen gerichteten Anschlägen (35) versehen sind.

8. Vorrichtung nach einem der Ansprüche 1 bis 7, dadurch gekennzeichnet, daß das zweite Überdruckventil (21) einen mittels einer Druckfeder (22) an die einen Ventilsitz (26) bildende Oberseite des Schwimmers (19) angedrückten Ventilteller (23) enthält, der mit einem Ansatz (36) in dem Schwimmer (19) geführt ist.

9. Vorrichtung nach einem der Ansprüche 1 bis 8, dadurch gekennzeichnet, daß eine dem Schwimmer (19) umgehende Drosselöffnung (28, 37) von dem Innenraum des Behälters (6) vor das erste Überdruckventil (16) geführt ist.

10. Vorrichtung nach Anspruch 9, dadurch gekennzeichnet, daß der Eintritt der Drosselöffnung (37) im Bereich der höchsten Stelle des Behälters (6) angeordnet ist.

11. Vorrichtung nach Anspruch 9, dadurch gekennzeichnet, daß der Eintritt der Drosselöffnung (28) an einer in das Kühlwasser eintauchenden Stelle angeordnet ist.

12. Vorrichtung nach Anspruch 11, dadurch gekennzeichnet, daß der Ansatz (36) des Ventiltellers (23) des zweiten Überdruckventils (21) den Schwimmer (19) durchdringt und mit der von dem Behälter (6) zu dem ersten Überdruckventil (16) durch den Ventilteller (23) hindurchführenden Drosselöffnung (28) versehen ist.

## Claims

1. Apparatus for protecting the coolant circuit of an internal combustion engine, in particular a motor vehicle internal combustion engine, which apparatus can be switched over from an operating pressure to an increased opening pressure and which has a container (6) for holding a coolant, in the upper region of which is disposed a first pressure relief valve (16) which is set to a fist opening pressure and a second pressure relief valve (21) which is set to a second opening pressure, wherein disposed in the container (6) is a float valve (19, 27) which, upon an excessive rise in the level of coolant in the container (16), closes off the feed from the container (6) to the first pressure relief valve (16) and connects the two pressure relief valves (16, 21) in series, characterised in that the second pressure relief valve (21) is incorporated into the float (19) which is guided in a cage (18) arranged in the container (6).

2. Apparatus according to claim 1, characterised in that the float (19) with the second pressure relief valve (21) and the cage (18) is in the form of an insert (30) which can be sealingly fitted into an opening in the container (6) and which includes the feed to the first pressure relief valve (16).

3. Apparatus according to claim 2, characterised in that the insert (30) is fitted into a filler portion (12) of the container (6) and has a valve seat (15) for the valve plate (13) of the first pressure relief valve (16), the valve plate (13) being held by means of a bayonet cap (31).

4. Apparatus according to claim 2 or 3, characterised in that the insert (30) is fixed with a flange (32) to a flange (33) of the filler portion (12) of the container (6).

5. Apparatus according to claim 4, characterised in that the flange (32) of the insert (30) positively embraces the edge of the flange (33) of the filler portion (12).

6. Apparatus according to one of claims 1 to 5, characterised in that the insert (30) has a tubular projection (18) which adjoins the feed to the first pressure relief valve (16) and in which the float (19) is guided with clearance, the end of the projection (18) which faces into the container (6) being subdivided into individual limb portions (34) by axial slots.

7. Apparatus according to claim 6, characterised in that the limb portions (34) in the projection (18) are provided at their free ends with radially inwardly directed stops (35).

8. Apparatus according to one of claims 1 to 7, characterised in that the second pressure relief valve (21) includes a valve plate (23) which is pressed by means of a compression spring (22) against the top side of the float (19), which forms a valve seat (26), the valve plate (23) being guided with a projection (36) in the float (19).

9. Apparatus according to one of claims 1 to 8, characterised in that a throttle opening (28, 37) which by-passes the float (19) extends from the interior of the container (6) to a position in front of the first pressure relief valve (16).

10. Apparatus according to claim 9, characterised in that the entrance of the throttle opening (37) is arranged in the region of the highest point of the container (6).

11. Apparatus according to claim 9, characterised in that the entrance of the throttle opening (28) is disposed at a location which is immersed in the coolant water.

12. Apparatus according to claim 11, characterised in that the projection (36) on the valve plate (23) of the second pressure relief valve (21) passes through the float (19) and is provided with the throttle opening (28) which goes through the valve plate (23) from the container (6) to the first pressure relief valve (16).

## Revendications

1. Dispositif pour protéger le circuit de refroidissement d'un moteur à combustion interne, notamment d'un moteur de véhicule automobile, qui est commutable d'une pression de service à une pression d'ouverture accrue et qui comporte un récipient (6) canalisant un fluide de refroidissement et dans la zone supérieure duquel sont disposées une première soupape de sûreté (16) réglée à une première pression d'ouverture et une seconde soupape de sûreté (21) réglée à une seconde pression d'ouverture, et où il est prévu dans le récipient (6) une soupape à flotter (19, 27) qui, lors d'une montée excessive du niveau de fluide de refroidissement dans le récipient (16), coupe la communication entre le récipient (6) et la première soupape de sûreté (16) et branche en série les deux soupapes de sûreté (16, 21), caractérisé en ce que la seconde soupape de sûreté (21) est disposée dans le flotteur (19), qui est guidé dans une cage (18) disposée dans le récipient (6).

2. Dispositif selon la revendication 1, caractérisé en ce que le flotteur (19) est agencé, avec la seconde soupape de sûreté (21) et la cage (18), sous la forme d'un élément d'insertion (30) contenant le conduit de liaison avec la première soupape de surpression (16) et pouvant être mis en place de façon étanche dans une ouverture du récipient (6).

3. Dispositif selon la revendication 2, caractérisé en ce que l'élément d'insertion (30) est monté dans une tubulure de remplissage (12) du récipient (6) et comporte un siège de soupape (15) pour le plateau (13) de la première soupape de sûreté (16), qui est maintenu au moyen d'une fermeture à joint-baïonnette (31).

4. Dispositif selon une des revendications 2 ou 3, caractérisé en ce que l'élément d'insertion (30) est fixé à l'aide d'une collerette (32) sur une collerette (33) de la tubulure de remplissage (12) du récipient (6).

5. Dispositif selon la revendication 4, caractérisé en ce que la collerette (32) de l'élément d'insertion (30) s'accroche avec conjugaison de formes sur le bord de la collerette (33) de la tubulure de remplissage.

6. Dispositif selon une des revendications 1 à 5, caractérisé en ce que l'élément d'insertion (30) comporte un appendice (18) de forme tubulaire, relié au conduit d'arrivée à la première soupape de sûreté (16) et dans lequel le flotteur (19) est guidé avec du jeu tandis que son extrémité pénétrant dans le récipient (6) est divisée par des fentes axiales en plusieurs branches (34).

7. Dispositif selon la revendication 6, caractérisé en ce que les branches (34) de l'appendice (18) sont pourvues, à leurs extrémités libres, de butées (35) orientées radialement vers l'intérieur.

8. Dispositif selon une des revendications 1 à 7, caractérisé en ce que la seconde soupape de sûreté (21) comporte un plateau de soupape (23), appliqué à l'aide d'un ressort de pression (22) contre le côté supérieur, formant un siège de soupape (26) du flotteur (19), ledit plateau de soupape (23) étant guidé au moyen d'un appendice (36) dans le flotteur (19).

9. Dispositif selon une des revendications 1 à 8, caractérisé en ce qu'une ouverture d'étranglement (28, 37), contournant le flotteur (19), part du volume intérieur du récipient (6) avant la première soupape de sûreté (16).

10. Dispositif selon la revendication 9, caractérisé en ce que l'entrée de l'ouverture d'étranglement (37) est disposée dans la zone du point le plus haut du récipient (6).

11. Dispositif selon la revendication 9, caractérisé en ce que l'entrée de l'ouverture d'étranglement (28) est disposée dans une zone plongeant dans l'eau de refroidissement.

12. Dispositif selon la revendication 11, caractérisé en ce que l'appendice (36) du plateau (23) de la seconde soupape de sûreté (21) traverse le flotteur (19) et est pourvu de l'ouverture d'étranglement (28) reliant le récipient (6) à la première soupape de sûreté (16) au travers du plateau de soupape (23).
